# EUROPÄISCHE PATENTSCHRIFT

(11) **EP 0 091 578 B1**
(45) Veröffentlichungstag und Bekanntmachung des Hinweises auf die Patenterteilung: **21.09.1988**
(21) Anmeldenummer: 83102862.6
(22) Anmeldetag: 23.03.1983
(51) Int. Cl.: B65B 13/22, B65B 13/30

(54) **Vorrichtung zum Spannen und Verbinden der sich Überlappenden Enden eines um ein Packstück gelegten Umreifungsbandes**
Device for tensioning and joining together the overlapping ends of a strap wrapped around a package
Dispositif pour tendre et lier les extrémités se recouvrant d'un ruban de cerclage entourant un paquet

(30) Priorität: 10.04.1982 DE 3213450
(43) Veröffentlichungstag der Anmeldung: 19.10.1983
(73) Patentinhaber: Hoesch Aktiengesellschaft, 44145 Dortmund (DE)
(72) Erfinder: Werk, Jürgen, Ing.grad., D-5600 Wuppertal 12 (DE)
(74) Vertreter: Ludewig, Karlheinrich, Dipl.-Ing.

(56) Entgegenhaltungen:
- CH-A- 378 223
- CH-A- 627 139

## Beschreibung

Die Erfindung betrifft eine Vorrichtung zum Spannen eines von einer Vorratsrolle abziehbaren und um ein Packstück gelegten Umreifungsbandes und zum Verbinden der sich überlappenden Enden des Umreifungsbandes mit einem hülsenlosen Verschluß und zum Abtrennen des für die gespannte Umreifung überschüssigen Teiles des zur Vorratsrolle führenden Umreifungsbandes, bestehend aus einem Gehäuse mit einer auf das Packstück aufzusetzenden Grundplatte, die das untere Stanzwerkzeug aufweist, während das obere Stanzwerkzeug senkrecht verschiebbar im Gehäuse angeordnet und aus seiner oben liegenden Grundstellung nach unten in die Stanzstellung überführbar ist und das Gehäuse für ein seitliches Einführen der sich überlappenden Bandenden zwischen die beiden Stanzwerkzeuge an der Oberseite der starr am Gehäuse befestigten Grundplatte eine schlitzförmige Aufnahme aufweist, und der schlitzförmigen Aufnahme ein in der Wirkstellung den freien Rand der Grundplatte untergreifender und die Grundplatte beim bestimmungsgemäßen Gebrauch der Vorrichtung gegen Nachuntenbiegen sichernder und in einer Offenstellung mit einer parallel zur Bandlängsrichtung im Gehäuse gelagerten Welle überführbarer, hakenförmiger Schwenkhebel zugeordnet ist und das Gehäuse in einer Aussparung eine schwenkbar gelagerte, mit einer Feder in Richtung auf die Grundplatte vorgespannte Spanneinrichtung aufweist, die ein auf die Oberseite der sich überlappenden Bandenden einwirkendes, zum Spannen des Umreifungsbandes dienendes Spannrad aufweist und mit einem Handhebel zum Überführen in die Bandeinführstellung entgegen der Federwirkung versehen ist.

Mit dieser, aus dem DE-GM-7 702 816 bekannten Vorrichtung können hochfeste Verpackungsstahlbänder im Dauereinsatz verarbeitet werden, ohne daß die Vorrichtung und insbesondere deren Grundplatte besonders verstärkt werden muß. Beim bestimmungsgemäßen Gebrauch der Vorrichtung, insbesondere beim Einbringen des Verschlusses, tritt eine Kraftkomponente auf, die bestrebt ist, die an der Oberseite der starr am Gehäuse befestigten Grundplatte vorgesehene schlitzförmige Aufnahme für das Einschieben der sich überlappenden Bandenden zwischen den beiden Stanzwerkzeugen aufzuspreizen. Das Aufspreizen der schlitzförmigen Aufnahme kann insbesondere bei dünnen Grundplatten so weit gehen, daß der elastische Bereich überschritten wird und eine Verbiegung der starr am Gehäuse gehalterten Grundplatte eintritt. Weiterhin wird durch das Aufspreizen die Verschlußbildung beeinträchtigt, da die Stanzwerkzeuge nicht mehr einwandfrei in die sich überlappenden Bandenden einschneiden. Dieses Aufspreizen der schlitzförmigen Aufnahme wird mit dem hakenförmigen Schwenkhebel vermieden, da er die schlitzförmige Aufnahme an den freien Schenkelenden überbrückt und mit seinen am freien Ende vorgesehenen Haken die Grundplatte untergreift. Die Bedienung dieser Vorrichtung ist jedoch umständlich, da zum Einführen der sich überlappenden Bandenden in die schlitzförmige Aufnahme der hakenförmige Schwenkhebel in einer Offenstellung und nach dem Einführen der sich überlappenden Bandenden wieder in die Spann- und Verschlußstellung überführt werden muß, in der die Grundplatte der Vorrichtung untergriffen wird. Zum Überführen des hakenförmigen Schwenkhebels in die Offenstellung und in die Spann- und Verschlußstellung ist ein Pneumatikzylinder vorgesehen, der von Hand über ein Ventil angesteuert werden muß. Neben dem zum Betätigen der Vorrichtung durchzuführenden Handgriffen hat somit die Bedienungsperson auch noch besondere Handgriffe zum Betätigen des Pneumatikzylinders durchzuführen.

Aus der US-PS-1 482 247 ist weiterhin ein Umreifungsgerät mit einer Verschließeinrichtung zum Verbinden der sich überlappenden Bandenden des um das Packstück geschlungenen Umreifungsbandes bekanntgeworden, bei dem im Gehäuse ein hakenförmiger Schwenkhebel gelagert ist, der die unter den sich überlappenden Bandenden angeordnete Grundplatte untergreift. Bei diesem Umreifungsgerät ist jedoch die das untere Stanzwerkzeug tragende Grundplatte gelenkig mit dem das obere Stanzwerkzeug aufweisenden Gehäuse verbunden, so daß der hakenförmige Schwenkhebel selbst bei dünnen Umreifungsbändern aus weichem Material ein Auseinanderklappen von Grundplatte und Gehäuse verhindern muß. Ein elastisches Auseinanderspreizen der Grundplatte und des Gehäuses kann bei diesem Umreifungsgerät jedoch auch mit dem hakenförmigen Schwenkhebel bei großen Belastungen nicht vollständig vermieden werden, da der für die sich überlappenden Bandenden vorgesehene Schlitz in Breitenrichtung des Umreifungsbandes eine große Länge aufweist. Weiterhin ist zum Einführen und Herausnehmen der sich überlappenden Bandenden das Gehäuse gegenüber der Grundplatte aufzuklappen. Das Spannen des Umreifungsbandes erfolgt bei aufgeklapptem Gehäuse, so daß der hakenförmige Schwenkhebel nicht zur seitlichen Führung der Umreifungsbänder beim Spannen herangezogen werden kann. Das Überführen des hakenförmigen Schwenkhebels in die Spann-und Verschlußstellung erfolgt durch die Betätigung der Handhabe für die Verschlußeinrichtung. Auf den ersten Teil der Schwenkbewegung der Betätigungshandhabe für die Verschlußeinrichtung wird somit der hakenförmige Schwenkhebel in die Spann- und Verschlußstellung überführt. Erst nachdem der hakenförmige Schwenkhebel vollständig in die Wirkstellung überführt ist, kann die weitere Schwenkbewegung der Betätigungshandhabe für die Verschlußeinrichtung für die Verschlußbildung ausgenutzt werden.

Der Erfindung liegt die Aufgabe zugrunde, eine Vorrichtung der eingangs erläuterten Art weiter zu entwickeln, wobei der am Aufnahmeschlitz vorgesehene hakenförmige Schwenkhebel leicht und einfach mit ohnehin erforderlichen Handgriffen in die Offenstellung und in die die Grundplatte untergreifende Spann- und Verschlußstellung überführbar ist.

Diese Aufgabe ist erfindungsgemäß dadurch gelöst, daß der hakenförmige, quer zur Bandrichtung bewegliche Schwenkhebel mit der parallel zur Bandrichtung schwenkbaren Spanneinrichtung über eine drehbar im Gehäuse gelagerte Welle verbunden ist, die parallel zur Bandlängsrichtung verläuft und an ihrem der Spanneinrichtung zugekehrten Ende durch beidseitige Abflachungen einen etwa rechteckigen Querschnitt aufweist, wobei dieser Bereich durch eine Drillung schraubenförmig gewunden ist und mit einem dem Drillprofil angepaßten Langloch in einer an der schwenkbaren Spannvorrichtung befestigten Platte als Kulisse zusammenwirkt, so daß beim federbedingten Rückstellen der Spanneinrichtung diese und der Schwenkhebel in die Spann- und Verschlußstellung verschwenkt werden. Dadurch wird in einfacher Weise erreicht, daß beim Überführen der schwenkbaren Spanneinrichtung in die Bandeinführstellung zugleich der hakenförmige Schwenkhebel in die Offenstellung verschwenkt wird. Das Überführen der schwenkbaren Spanneinrichtung in die Bandeinführstellung erfolgt entgegen der Wirkung einer Feder, so daß beim federbewirkten Rückstellen der Spanneinrichtung in ihre Wirkstellung, in der das Spannrad kraftschlüssig auf den sich überlappenden Bandenden aufliegt, zugleich auch der hakenförmige Schwenkhebel in die Spann- und Verschlußstellung geschwenkt wird, in der der hakenförmige Schwenkhebel die Grundplatte untergreift. In vorteilhafter Weise sind somit besondere Bedienungshandgriffe für den hakenförmigen Schwenkhebel vermieden, so daß die Bedienungsperson die Vorrichtung einfach und schnell bedienen kann. Das Überführen des hakenförmigen Schwenkhebels in die Spann- und Verschlußstellung erfolgt dabei vor dem Spannen des Umreifungsbandes, so daß der hakenförmige Schwenkhebel zugleich auch für eine seitliche Führung des Umreifungsbandes beim Spannen benutzt werden kann.

Der mit den beidseitigen Abflachungen versehene Bereich der Welle kann an seinem dem hakenförmigen Schwenkhebel zugekehrten Ende zunächst einen Bereich ohne Drillung aufweisen, wobei dieser ohne Drillung versehene Teil so lang bemessen ist, daß beim Überführen der Spanneinrichtung in die Bandeinführstellung das mit der Drillung bewirkte Drehen der Welle und damit des hakenförmigen Schwenkhebels verzögert eintritt, während beim federbedingten Rückstellen der Spanneinrichtung der Schwenkhebel bereits vor dem Aufsetzen des Spannrades auf dem Umreifungsband vollständig in die Spann- und Verschlußstellung verschwenkt ist. Dadurch wird in einfacher Weise erreicht, daß der hakenförmige Schwenkhebel beim Rückführen der Spanneinrichtung aus der Bandeinführstellung in die Wirkstellung, in der das Spannrad auf den sich überlappenden Bandenden kraftschlüssig aufliegt, bereits vollständig aus ihrer Offenstellung in ihre die Grundplatte untergreifende Spann- und Verschlußstellung zurückgeschwenkt ist.

Der hakenförmige Schwenkhebel kann in der mit seinem hakenförmigen Vorsprung die Grundplatte untergreifenden Spann- und Verschlußstellung gegen die ihm zugekehrten Längskanten der sich überlappenden, in der an der Oberseite der Grundplatte vorgesehenen schlitzförmigen Aufnahme eingeschobenen Bandenden als Bandführer anliegen. Mit dem hakenförmigen Schwenkhebel wird somit zugleich eine Bandführung für die sich überlappenden Bandenden geschaffen, die mit . ihren anderen Längskanten gegen den Grund der schlitzförmigen Aufnahme liegen, so daß in vorteilhafter Weise ein seitliches Verrutschen der sich überlappenden Bandenden beim Einlegen und beim Spannen und beim Einbringen des Verschlusses vermieden wird.

Auf der Zeichnung ist ein Ausführungsbeispiel dargestellt, und zwar zeigen:
Fig. 1 eine Vorrichtung zum Verbinden der sich überlappenden Enden eines um ein Packstück herumgespannten Metallbandes in Seitenansicht, wobei der Betätigungshebel der Spanneinrichtung weggelassen ist,
Fig. 2 die Vorrichtung in Stirnansicht und
Fig. 3 den hakenförmigen Schwenkhebel der Vorrichtung mit der zugehörigen Lagerwelle und dessen Drehantrieb in schaubildlicher Darstellung, teilweise weggebrochen.

Die in der Zeichnung dargestellte Vorrichtung dient zum Spannen eines um ein nicht näher dargestelltes Packstück gelegten Umreifungsbandes und zum Verbinden der sich überlappenden Enden des Umreifungsbandes durch einen hülsenlosen Verschluß. Der Verschluß ist dabei aus drei Paar von in Breitenrichtung des Metallbandes in Abstand nebeneinanderliegenden Winkelschlitzen gebildet, bei denen der zwischen den Winkelschlitzen liegende Mittelsteg und/oder die Seitenstege aus der Bandebene herausgewölbt sind, um ein Hintergreifen der von den Winkelschlitzen gebildeten, vorstehenden Ecken der Seitenstege des einen Bandendes hinter die vorstehenden Ecken des Mittelsteges des anderen Bandendes zu ermöglichen.

Wie insbesondere aus den Fig. 1 und 2 ersichtlich, besteht die Vorrichtung aus einem Gehäuse 14 mit einer auf das Packstück aufsetzbaren Grundplatte 15, die das untere Stanzwerkzeug 16 aufweist, während das obere Stanzwerkzeug 17 senkrecht verschiebbar im Gehäuse 14 angeordnet ist. Das obere Stanzwerkzeug 17 ist mit einem schwenkbar im Gehäuse 14 gelagerten Handhebel 18 aus der in der Fig. 1 dargestellten Grundstellung in die Stanzstellung überführbar.

Das Gehäuse 14 weist für ein seitliches Einführen der sich überlappenden Bandenden zwischen die beiden Stanzwerkzeuge 16, 17 über der Grundplatte 15 eine schlitzförmige Aufnahme 20 auf. Weiterhin ist das Gehäuse 14 in einer Aussparung 21 mit einer schwenkbar gelagerten Spanneinrichtung 22 versehen, die mit einer Feder 19 in Richtung auf die Grundplatte 15 vorgespannt ist. Die Spanneinrichtung 22 ist dabei um den Lagerzapfen 23 schwenkbar und weist ein auf die Oberseite der sich überlappenden Bandenden einwirkendes und mit einem Handhebel 24 in Spannrichtung drehbares Spannrad 25 auf. Der Handhebel 24 für das Spannrad 25 ist in der Fig. 2 dargestellt, während er in der Fig. 1 zur besseren Darstellung der dahinterliegenden Teile weggelassen wurde.

Die um den Lagerzapfen 23 schwenkbare Spanneinrichtung 22 ist mit einem Handhebel 26 versehen, mit dem die Spanneinrichtung 22 aus der in der Fig. 1 dargestellten Grundstellung, in der das Spannrad 25 gegen die Grundplatte 15 anliegt, entgegen der Wirkung der Feder 19 in die Bandeinführstellung überführbar ist. In der Bandeinführstellung ist das Spannrad 25 der Spanneinrichtung 22 mit einem solchen Abstand zur Grundplatte 15 angeordnet, daß die sich überlappenden Bandenden des Umreifungsbandes ohne Schwierigkeiten unter das Spannrad 25 eingeführt werden können.

Die auf der Zeichnung dargestellte Vorrichtung dient zum Spannen eines von einer nicht dargestellten Vorratsrolle abziehbaren und um ein Packstück gelegten Umreifungsbandes und zum Verbinden der sich überlappenden Enden des Umreifungsbandes mit einem hülsenförmigen Verschluß und zum Abtrennen des für die gespannte Umreifung überschüssigen Teiles des zur nicht näher dargestellten Vorratsrolle führenden Umreifungsbandes. Die Abtrenneinrichtung 27 besteht aus einem Kerbmesser 28 und einer an der Grundplatte 15 vorgesehenen Gegenplatte 29.

Wie insbesondere aus der Fig. 1 ersichtlich, ist das Kerbmesser 28 an dem das obere Stanzwerkzeug 17 tragenden Schieber 30 befestigt und wird somit beim Überführen des oberen Stanzwerkzeuges 17 in die Stanzstellung gegen die Oberseite der sich überlappenden Bandenden des Umreifungsbandes gedrückt. Das Kerbmesser 28 ist dabei an der Seite des oberen Stanzwerkzeuges 17 angeordnet, die der Spanneinrichtung 22 zugekehrt ist.

Wie bereits erwähnt, weist das Gehäuse für das seitliche Einführen der sich überlappenden Bandenden des Umreifungsbandes zwischen den beiden Stanzwerkzeugen 16,17 an der Oberseite der Grundplatte 15 eine schlitzförmige Aufnahme 20 auf. Der schlitzförmigen Aufnahme 20 sind, wie insbesondere aus der Fig. 1 ersichtlich, zwei hakenförmige Schwenkhebel 31 zugeordnet, die in der Spann- und Verschlußstellung mit ihren hakenförmigen Vorsprüngen 32 den freien Rand der Grundplatte 15 jeweils im Bereich einer Aussparung 33 untergreifen, so daß die Grundplatte 15 beim bestimmungsgemäßen Gebrauch gegen Nachuntenbiegen gesichert ist. Hiermit werden die Kräfte aufgenommen, die beim bestimmungsgemäßen Gebrauch der Vorrichtung entstehen und versuchen, die schlitzförmige Aufnahme 20 auseinanderzuspreizen. Diese Kräfte sind insbesondere dann sehr groß, wenn mit der Vorrichtung die hülsenlosen Verschlüsse in hochfeste Verpackungsstahlbänder eingebracht worden.

Die beiden hakenförmigen Schwenkhebel 31 sind drehfest an einer drehbar im Gehäuse 14 gelagerten Welle 34 angeordnet, die parallel zur Bandlängsrichtung verläuft. Die Antriebseinrichtung der Welle 34 ist in der Fig. 3 näher dargestellt. Dabei ist an der Welle 34 zur Vereinfachung lediglich ein hakenförmiger Schwenkhebel 31 angeordnet. Die die beiden hakenförmigen Schwenkhebel 31 aufweisende Welle 34 ist an ihrem der Spanneinrichtung 22 zugekehrten Ende durch beidseitige Abflachungen 35 mit einem etwa rechteckigen Querschnitt versehen und in diesem Bereich durch eine Drillung schraubenförmig gewunden. Mit diesem durch die Drillung schraubenförmig gewundenen Bereich wird ein dem Drillprofil angepaßtes Langloch 36 einer an der schwenkbaren Spann-vorrichtung 22 befestigten Platte 37 als Kulisse durchgriffen. Zur besseren Darstellung ist dabei in der Fig. 3 die das Langloch 36 aufweisende Platte 37 von dem durch die Drillung schraubenförmig gewundenen Bereich der Welle 34 abgezogen.

Beim Überführen der schwenkbar gelagerten Spanneinrichtung 22 aus der in Fig. 1 dargestellten Grundstellung in die Bandeinführstellung und beim Überführen der Spanneinrichtung 22 aus der Bandeinführstellung in die Spann- und Verschlußstellung, in der das Spannrad 25 gegen die Oberseite der sich überlappenden Bandenden durch die Feder 19 kraftschlüssig in Anlage ist, führt die das Langloch aufweisende Platte 37 eine Schwenkbewegung mit der Spanneinrichtung 22 aus, da sie an der Spanneinrichtung 22 befestigt ist. Die Schwenkbewegung der das Langloch 36 aufweisenden Platte 37 verläuft dabei etwa in Längsrichtung der Welle 34, so daß durch die Längsbewegung der Platte 37 eine Drehbewegung der Welle 34 bewirkt wird. Die Steigung der Drillung ist dabei derart bemessen, daß die Drehbewegung der Welle 34 etwa 90° beträgt. Beim Überführen der Spanneinrichtung 22 mit dem Handhebel 26 in die Bandeinführstellung werden somit durch das dabei erfolgende Drehen der Welle 34 die beiden hakenförmigen Schwenkhebel 31 in die Offenstellung überführt, die in der Fig. 2 mitgestrichelten Linien dargestellt ist. Nach dem Rückführen der Spanneinrichtung 22 in die Wirkstellung nehmen die beiden hakenförmigen Schwenkhebel 31 die Spann- und Verschlußstellung ein, die in der Fig. 2 mit ausgezogenen Linien dargestellt ist.

Aus der Fig. 3 ist dabei ersichtlich, daß der mit den beidseitigen Abflachungen 35 versehene Bereich der Welle 34 nicht auf seiner ganzen Länge mit der Drillung schraubenförmig gewunden ist. Das dem hakenförmigen Schwenkhebel 31 zugekehrte Ende dieses Bereiches verläuft zunächst ohne Drillung, so daß beim Schwenken der Spanneinrichtung 22 aus der Grundstellung in die Bandeinführstellung und dem dadurch bewirkten Verstellen der das Langloch 36 aufweisenden Scheibe 37 in Längsrichtung der Welle 34 zunächst noch keine Drehung der Welle 34 eintritt.

Der ohne Drillung versehene Teil der mit den beidseitigen Abflachungen 35 versehene Bereich der Welle 34 ist so lang bemessen, daß das Drehen der Welle 34 erst eintritt, wenn mindestens die zwischen der Grundstellung und der Bandeinführstellung liegende Spann- und Verschlußstellung der Spanneinrichtung 22 beim Schwenken der Spanneinrichtung 22 aus der Grundstellung in die Bandeinführstellung erreicht ist. Dieses ist erforderlich, damit die beiden hakenförmigen Schwenkhebel 31 beim Rückführen der Spanneinrichtung 22 aus der Bandeinführstellung in die Spann- und Verschlußstellung bereits vollständig aus ihrer Offenstellung in ihre Spann- und Verschlußstellung zurückgeschwenkt sind.

Wie insbesondere aus der Fig. 1 ersichtlich, ist der eine hakenförmige Schwenkhebel 31 in Bandlängsrichtung unmittelbar vor den Stanzwerkzeugen 16, 17 und der andere hakenförmige Schwenkhebel 31 unmittelbar hinter den Stanzwerkzeugen 16, 17 vorgesehen. Dadurch wird in einfacher Weise auch ein Verbiegen der Grundplatte 15 in Längsrichtung des Umreifungsbandes vermieden.

Die beiden hakenförmigen Schwenkhebel 31 liegen in der Spann- und Verschlußstellung gegen die beim Einschieben der sich überlappenden Bandenden des Umreifungsbandes in den an der Oberseite der Grundplatte 15 vorgesehenen schlitzförmigen Aufnahme 20 hinten liegenden Längskanten der sich überlappenden Bandenden als Bandführer an. Dadurch können die sich überlappenden Bandenden beim Spannen des Umreifungsbandes und beim Einbringen der hülsenlosen Verschlüsse nicht seitlich verrutschen.

## Patentansprüche

1. Vorrichtung zum Spannen eines von einer Vorratsrolle abziehbaren und um ein Packstück gelegten Umreifungsbandes und zum Verbinden der sich überlappenden Enden des Umreifungsbandes mit einem hülsenlosen Verschluß und zum Abtrennen des für die gespannte Umreifung überschüssigen Teiles des zur Vorratsrolle führenden Umreifungsbandes, bestehend aus einem Gehäuse (14) mit einer auf das Packstück aufzusetzenden Grundplatte (15), die das untere Stanzwerkzeug (16) aufweist, während das obere Stanzwerkzeug (17) senkrecht verschiebbar im Gehäuse (14) angeordnet ist und aus seiner oben liegenden Grundstellung nach unten in die Stanzstellung überführbar ist und das Gehäuse (14) für ein seitliches Einführen der sich überlappenden Bandenden zwischen die beiden Stanzwerkzeuge (16, 17) an der Oberseite der starr am Gehäuse (14) befestigten Grundplatte (15) eine schlitzförmige Aufnahme (20) aufweist, und der schlitzförmigen Aufnahme (20) ein in der Wirkstellung den freien Rand der Grundplatte (15) untergreifender und die Grundplatte (15) beim bestimmungsgemäßen Gebrauch der Vorrichtung gegen Nachuntenbiegen sichernder und in einer Offenstellung mit einer parallel zur Bandlängsrichtung im Gehäuse (14) gelagerten Welle (34) überführbarer, hakenförmiger Schwenkhebel (31) zugeordnet ist und das Gehäuse (14) in einer Aussparung (21) eine schwenkbar gelagerte, mit einer Feder (19) in Richtung auf die Grundplatte (15) vorgespannte Spanneinrichtung (22) aufweist, die eine auf die Oberseite der sich überlappenden Bandenden einwirkendes, zum Spannen des Umreifungsbandes dienendes Spannrad (25) aufweist und mit einem Handhebel (24) zum Überführen in die Bandeinführstellung entgegen der Federwirkung versehen ist,
dadurch gekennzeichnet,
daß der hakenförmige, quer zur Bandrichtung bewegliche Schwenkhebel (31) mit der parallel zur Bandrichtung schwenkbaren Spanneinrichtung (22) über eine drehbar im Gehäuse (14) gelagerte Welle (34) verbunden ist, die parallel zur Bandlängsrichtung verläuft und an ihrem der Spanneinrichtung (22) zugekehrten Ende durch beidseitige Abflachungen (35) einen etwa rechteckigen Querschnitt aufweist, wobei dieser Bereich durch eine Drillung schraubenförmig gewunden ist und mit einem dem Drillprofil angepaßten Langloch (36) in einer an der schwenkbaren Spannvorrichtung (22) befestigten Platte (37) als Kulisse zusammenwirkt, so daß beim federbedingten (19) Rückstellen der Spanneinrichtung (22) diese und der Schwenkhebel (31) in die Spann- und Verschlußstellung verschwenkt werden.

2. Vorrichtung nach Anspruch 1, dadurch gekennzeichnet, daß der mit den beidseitigen Abflachungen (35) versehene Bereich der Welle (34) an seinem dem hakenförmigen Schwenkhebel (31) zugekehrten Ende zunächst einen Bereich ohne Drillung aufweist, wobei dieser ohne Drillung versehene Teil so lang bemessen ist, daß beim Überführen der Spanneinrichtung (22) in die Bandeinführstellung das mit der Drillung bewirkte Drehen der Welle (34) und damit des hakenförmigen Schwenkhebels (31) verzögert eintritt, während beim federbedingten (19) Rückstellen der Spanneinrichtung (22) der Schwenkhebel (31) bereits vor dem Aufsetzen des Spannrades (25) auf dem Umreifungsband vollständig in die Spann- und Verschlußstellung verschwenkt ist.

3. Vorrichtung nach Anspruch 1 oder 2, dadurch gekennzeichnet, daß der hakenförmige Schwenkhebel (31) in der mit seinem hakenförmigen Vorsprung (32) die Grundplatte (15) untergreifenden Spann- und Verschlußstellung gegen die ihm zugekehrten Längskanten der sich überlappenden, in der an der Oberseite der Grundplatte (15) vorgesehenen schlitzförmigen Aufnahme (20) eingeschobenen Bandenden als Bandführer anliegt.

## Claims

1. Device for clamping a hoop-casing band strippable from a delivery spool and placed around an adjusting piece and for connecting the overlapping ends of the hoop-casing band to a spoolless closure and for separating the part of the hoop-casing band which leads to the delivery spool and is surplus to the clamped hoop casing, consisting of a housing (14) with a baseplate (15) for positioning on the adjusting piece, said housing (14) exhibiting the bottom punching tool (16), while the upper punching tool (17) is located vertically displacable in the housing (14) and is movable downwards out of its top, normal position into the punching position and the housing (14) exhibits for lateral insertion of the overlapping band ends between the two punching tools (16, 17) on the top of the baseplate (15) fixed rigidly to the housing (14) a slit-shaped receiver (20), and to the slit-shaped receiver (20) there is assigned a hook-shaped rocking lever (31) gripping from below in the operating position the free end of the baseplate (15) and securing the baseplate (15) assuming correct use of the device against downwards bending and movable into an open position by a shaft (34) mounted parallel with the band longitudinal direction in the housing (14), and the housing (14) exhibits in a cut-out (21) a swivellably mounted clamping device (22) pretensioned by a spring (19) in direction onto the baseplate (15), said clamping device (22) exhibiting a clamping wheel (25) which acts on the top of the overlapping band ends and is for clamping the hoop-casing band, and being provided with a manual lever (24) for effecting the movement into the band insertion position against the spring action,
characterised in that
the hook-shaped rocking lever (31) movable diagonally to the band direction is connected to the clamping device (22) swivellable parallel with the band direction by a shaft (34) mounted rotatably in the housing (14), said shaft (34) running parallel with the band longitudinal direction and exhibiting at its end facing the clamping device by means of flattenings (35) on either side a roughly rectangular cross-section, this region being twisted helically by torsion and interacting as a slotted link with a longitudinal hole (36) adjusted to the torsional shape in a plate (37) fixed to the swivellable clamping device (22), so that on the spring loaded (19) re-setting of the clamping device (22) the latter and the rocking lever (31) are swivelled into the clamped and sealed position.

2. Device according to claim 1, characterised in that the region of the shaft (34) provided with the flattenings (35) on either side exhibits at its end facing the hoop-shaped rocking lever (31) first of all a region without torsion, the length of this part without torsion being such that on the movement of the clamping device (22) into the band insertion position the rotation of the shaft (34) and hence of the hook-shaped rocking lever (31) effected by the torsion is delayed, whereas on the spring-loaded (19) re-setting of the clamping device (22) the rocking lever (31) is already before the positioning of the clamping wheel (25) on the hoop-casing band swivelled fully into the clamped and sealed position.

3. Device according to claim 1 or 2, characterised in that the hoop-shaped rocking lever (31) in the clamped and closed position gripping the baseplate (15) from below with its hook-shaped projecting part (32) butts as a band guide agains the facing longitudinal edges of the overlapping band ends inserted in the slit-shaped receiver (20) provided on the top of the baseplate (15).

## Revendications

1. Dispositif pour le serrage d'un ruban de cerclage déroulé d'un rouleau d'alimentation placé autour d'un paquet et pour l'agrafage des deux extrémités superposées du ruban de cerclage à l'aide d'une fermeture sans douille de jonction et pour le sectionnenent de la partie du ruban de cerclage en trop revenant au rouleau d'alimentation, comprenant:
un corps (14) avec plaque d'assise (15) à poser sur le paquet, plaque qui porte l'outil de découpage inférieur (16) alors que l'outil de découpage supérieur (17) est disposé mobile verticalement dans le corps (14) et déplaçable vers le bas en position de découpage à partir de sa position de base du haut et que le corps (14) possède un orifice (20) en forme de fente pour l'introduction par le côté des extrémités de ruban superposées, entre les deux outils de découpage (16, 17), et ce à la face supérieure de la plaque d'assise (15) fixée de façon rigide au corps (14), et qu'un levier orientable (31), en forme de crochet, correspondant à l'orifice (20) en forme de fente, prend, en position active, par en dessous, le bord libre de la plaque d'assise (15) et protège celle-ci contre les risques de cintrage vers le bas si le dispositif est utilisé de façon adéquate, et est mobile en position d'ouverture sur un axe (34) logé dans le corps (14) parallèlement au sens longitudinal du ruban, et que le corps (14) possède dans un évidement (21) un dispositif (22) monté articulé et précontraint par un ressort (19) en direction de la plaque d'assise (15), qui présente une molette de traction (25) en prise à la surface supérieure de l'extrémité de ruban superposé pour le serrage du ruban de cerclage, et qui est muni d'un levier à main (24) de déplacement en position d'introduction du ruban, en s'opposant à l'action du ressort
caractérisé par le fait que
le levier orientable (31) en forme de crochet, mobile perpendiculiairement au sens de déplacement du ruban, est solidaire d'un dispositif de serrage (22) pivotant parallèlement au sens du ruban, par l'intermédiaire d'un axe (34) monté tournant dans le corps (14), axe qui est orienté parallèlement à l'axe longitudinal du ruban, qui possède du côté tourné vers le dispositif de serrage (22) une section à peu près rectangulaire provenant des méplats bilatéraux (35), cette zone étant conformée hélicoïdalement par un vrillage et formant coulisse dans un trou oblong (36) adapté au profil vrillé d'une plaque (37) montée sur le dispositif de serrage articulé (22) de sorte que, lors du rappel par le ressort (19) du dispositif de serrage (22), celui-ci ainsi que le levier orientable (31), sont pivotés en position de serrage et d'agrafage.

2. Dispositif selon revendication 1, caractérisé par le fait que la zone de l'axe (34) munie des méplats bilatéraux (35) possède, du côté tourné vers le levier orientable (31) en forme de crochet, une zone tout d'abord non vrillée, cette partie sans vrillage étant assez longue pour que lors du glissement du dispositif de serrage (22) en position d'introduction du ruban, la rotation de l'axe (34) provoquée par le vrillage et ainsi du levier orientable (31) en forme de crochet soit retardée, alors que pendant le rappel, provoqué par le ressort (19), du dispositif de serrage (22), le levier orientable (31) a été pivoté en position de serrage et d'agrafage avant même que la molette de serrage (25) ne soit totalement en prise sur le ruban de cerclage.

3. Dispositif selon revendications 1 ou 2 caractérisé par le fait que le levier orientable (31) en forme de crochet prenant par en dessous par sa saillie (32) formant crochet, en position de serrage et d'agrafage, la plaque d'assise (15), levier contre lequel s'appliquent les bords longitudinaux tournés vers lui des extrémités de ruban superposées introduites dans l'orifice (20) en forme de fente prévue sur le dessus de la plaque d'assise (15).
